# EUROPÄISCHE PATENTSCHRIFT

(11) **EP 2 209 409 B1**
(45) Veröffentlichungstag und Bekanntmachung des Hinweises auf die Patenterteilung: **25.12.2013**
(21) Anmeldenummer: 08845773.4
(22) Anmeldetag: 24.10.2008
(51) Int. Cl.: A47L 15/42, D06F 39/00

(54) **VERFAHREN ZUM BETREIBEN EINES WASSERFÜHRENDES HAUSHALTSGERÄTS**
METHOD FOR OPERATING A WATER-BEARING DOMESTIC APPLIANCE
PROCÉDÉ POUR FAIRE FONCTIONNER UN APPAREIL ÉLECTROMÉNAGER À CIRCULATION D'EAU

(30) Priorität: 31.10.2007 DE 102007052085
(43) Veröffentlichungstag der Anmeldung: 28.07.2010
(73) Patentinhaber: BSH Bosch und Siemens Hausgeräte GmbH, 81739 München (DE)
(72) Erfinder: HERRMANN, Mathias, 89564 Nattheim (DE)
(86) Internationale Anmeldenummer: PCT/EP2008/064447
(87) Internationale Veröffentlichungsnummer: WO 2009/056495

(56) Entgegenhaltungen:
- EP-A- 1 593 335
- EP-A- 1 844 693
- DE-A1- 10 204 455
- DE-A1-102004 021 200
- DE-A1-102004 057 390

## Beschreibung

Die Erfindung betrifft ein Verfahren zum Betreiben eines wasserführenden Haushaltsgeräts nach dem Oberbegriff des Anspruchs 1.

Die DE 10 2004 021 200 A1 betrifft eine Vorrichtung zur Wasseraufbereitung in Haushaltsmaschinen, wie Geschirrspülern, Waschmaschinen oder dergleichen, mit einem Ionentauscher zur Rohwasserenthärtung, einem Solebehälter für die Regeneration des Ionentauschers und einer Rohwassereinlassleitung. Die Rohwassereinlassleitung weist eine Verbindung zum Solebehälter auf, wobei ein Ventil und eine Steuereinheit vorgesehen sind, um eine bestimmte Rohwassermenge dem Solebehälter zur Verdrängung von Sole zuzuführen.

Moderne wasserführende Haushaltsgeräte, wie bspw. Geschirrspül- oder Waschmaschinen sind mit einem Wasserzulaufsystem versehen, durch welches auf Basis einer automatisch ablaufenden Programmsteuerung eine für einen bestimmten Programmschritt benötigte Wassermenge dem Haushaltsgerät zugeführt werden kann. So werden beispielsweise in Geschirrspülmaschinen diverse Spülprogramme eingesetzt, welche typischer Weise die Programmschritte "Vorspülen", "Reinigen", "Zwischenspülen", "Klarspülen" und "Trocknen" umfassen. Zum Spülen des Spülguts ist entsprechend dem jeweiligen Programmschritt eine bestimmte Menge Spülflüssigkeit ("Spülflotte") erforderlich, die über das Wasserzulaufsystem eingestellt wird.

Um eine einwandfreie Funktion über einen längeren Zeitraum sicherzustellen, sind in wasserführenden Haushaltsgeräten regelmäßige Wartungsarbeiten erforderlich. Beispielsweise erfolgt in modernen Geschirrspülmaschinen zur Vermeidung von Kalkablagerungen ("Kesselstein") in den wasserführenden Bauteilen und von Kalkrückständen auf dem Spülgut eine Enthärtung des zugeleiteten Wassers mittels einer speziellen Wasserenthärtungseinrichtung (Ionentauscher). Wird Wasser durch den Ionentauscher geleitet, werden die für die Wasserhärte verantwortlichen Ca2+-lonen beispielsweise durch Na+-Ionen ersetzt, wodurch das Wasser weicher wird. Ist der Ionentauscher vollständig mit Ca2+-lonen beladen, so ist eine Regeneration erforderlich, was durch Anwenden eines Regeneriersalzes erfolgt, durch welches die im Ionentauscher enthaltenen Ca2+-Ionen beispielsweise durch Na+-Ionen ersetzt werden.

Bislang erfolgt eine solche durch die Programmsteuerung automatisch ablaufende Regeneration des Ionentauschers nach Durchführen einer werksseitig voreingestellten Anzahl von Spülvorgängen, die in Abhängigkeit einer vom Anwender manuell einzustellenden lokalen Wasserhärte variiert.

Die werksseitigen Voreinstellungen berücksichtigen bislang keine mit fortschreitender Gerätelebenszeit gewöhnlich nachlassende Tauscherleistung des Ionentauschers, so dass bei älteren Geräten bis zur nächstfolgenden Regeneration des Ionentauschers bereits eine verminderte Tauscherleistung auftreten kann.

In entsprechender Weise sind in wasserführenden Haushaltsgeräten eine Reihe weiterer Wartungsarbeiten erforderlich, wie beispielsweise eine Überprüfung der Umwälzpumpe zum Umwälzen der Spülflotte und eine Säuberung bzw. Austausch eines Wasserfilters im Zuleitsystem, die bislang in der Regel nach Ablauf einer auf Erfahrungswerten beruhenden Gerätelebenszeit erfolgen, ohne hierbei eine tatsächliche individuelle Beanspruchung des Haushaltgeräts zu berücksichtigen, so dass die entsprechenden Wartungsarbeiten unter Unständen erst zu einem zu späten Zeitpunkt, bei dem bereits Funktionseinbußen auftreten, durchgeführt werden.

Demnach besteht Bedarf für ein wasserführendes Haushaltsgerät sowie für ein Verfahren zum Betreiben desselben, bei dem Wartungsarbeiten in Abhängigkeit einer tatsächlichen, vom individuellen Anwender abhängigen Beanspruchung des Haushaltsgeräts ermöglicht sind.

Diese Aufgabe wird nach dem Vorschlag der Erfindung durch ein Verfahren zum Betreiben eines wasserführenden Haushaltsgeräts mit den Merkmalen von Patentanspruch 1 sowie durch ein wasserführendes Haushaltsgerät mit den Merkmalen von Patentanspruch 7 gelöst. Vorteilhafte Ausgestaltungen der Erfindung sind durch die Merkmale der Unteransprüche angegeben.

Erfindungsgemäß ist ein wasserführendes Haushaltsgerät mit einem von einer Steuereinrichtung, insbesondere einer elektronischen Steuereinrichtung, gesteuerten Wasserzulaufsystem zum Zuleiten einer bemessenen Wassermenge zum Haushaltsgerät sowie ein Verfahren zum Betreiben des Haushaltsgeräts gezeigt. Die elektronische Steuereinrichtung dient zur Ausführung wenigstens eines Programms zum Betreiben des Haushaltsgeräts. Über das von der Steuereinrichtung gesteuerte Wasserzulaufsystem kann dem Haushaltsgerät, in Abhängigkeit des ablaufenden Programms bzw. Programmschritts, eine (wählbare) bestimmte Wassermenge zugeführt werden.

Das Haushaltsgerät zeichnet sich in wesentlicher Weise dadurch aus, dass es mit einer Gesamtwassermengenerfassungseinrichtung zum Erfassen einer dem Haushaltsgerät während dessen Gerätelebenszeit über das Wasserzulaufsystem zugeführten Gesamtwassermenge ausgestattet ist. Erfindungsgemäß wird mittels der Gesamtwassermengenerfassungseinrichtung eine dem Haushaltsgerät während der Gerätelebenszeit über das Wasserzulaufsystem zugeführte Gesamtwassermenge erfasst.

Durch das Erfassen der dem wasserführenden Haushaltsgerät über die Gerätelebenszeit zugeführten Gesamtwasserwassermenge kann die tatsächliche, für einen jeweiligen Anwender spezifische und individuelle Beanspruchung des Haushaltsgeräts erkannt und genutzt werden. Somit ist es in vorteilhafter Weise ermöglicht, dass Gerätefunktionen in Abhängigkeit einer tatsächlichen Beanspruchung des wasserführenden Haushaltsgeräts ausgeführt werden können.

Die Erfindung wird nun anhand mehrerer Ausführungsbeispiele näher erläutert, welche lediglich einer Veranschaulichung der Erfindung dienen, ohne die Erfindung hierauf einzuschränken.

### Beispiel 1

Eine Haushalts-Geschirrspülmaschine ist mit einem von einer elektronischen Steuereinrichtung zur Steuerung verschiedener Spülprogramme gesteuerten Wasserzulaufsystem versehen, das an eine externe Wasserversorgung (Hauswasseranschluss) angeschlossen ist. Über das Wasserzulaufsystem können der Geschirrspülmaschine, je nach dem von der Steuereinrichtung gerade ausgeführten Spülprogramm bzw. Programmschritt, in gewünschter Weise bemessene Einzelwassermengen zugeführt werden.

Das Wasserzulaufsystem ist zu diesem Zweck mit einem von der Steuereinrichtung gesteuerten elektromagnetischen Zulaufventil versehen, durch welches die Wasserzufuhr zum Haushaltsgerät gesperrt bzw. geöffnet werden kann. So erfolgt ein Schließen des Zulaufventils durch ein entsprechendes Ansteuersignal der Steuereinrichtung, falls von der Steuereinrichtung erfasst wird, dass eine für ein Spülprogramm bzw. einen Programmschritt gewünschte Wassermenge über das Wasserzulaufsystem zugelaufen ist. In entsprechender Weise kann der Wasserzulauf über ein Öffnen des Zulaufventils frei gegeben werden.

Das Wasserzulaufsystem umfasst zu diesem Zweck weiterhin eine mit der Steuereinrichtung datentechnisch verbundene, von der Steuereinrichtung gesteuerte (Einzel-)Wassermengenerfassungseinrichtung, durch welche eine der Geschirrspülmaschine in einem jeweils ausgeführten Spülprogramm bzw. jeweils ausgeführten Programmschritt zulaufende Wassermenge erfasst werden kann. Eine solche Wassermengenerfassungseinrichtung kann in vielfältiger Weise ausgebildet sein. Beispielsweise erfolgt eine Erfassung der zugeleiteten Wassermenge über einen im Wasserzulaufsystem angeordneten Durchflussmengenzähler, bei dem die zulaufende Wassermenge durch ein vom zulaufenden Wasserstrom gedrehtes Flügelrad gemessen wird. Wird über den Durchflussmengenzähler eine bestimmte (wählbare) zugelaufene Wassermenge erfasst, so sperrt die Steuereinrichtung über das Zulaufventil einen weiteren Wasserzulauf.

Alternativ kann die Wassermengenerfassungseinrichtung beispielsweise auch einen mit einem Schwimmer versehenen Zulaufbehälter umfassen, wobei in diesem Fall, dann, wenn der Schwimmer eine bestimmte (wählbare) Höhe erreicht, das Zulaufventil von der Steuereinrichtung gesperrt wird.

Gleichermaßen denkbar ist eine lediglich für einen bestimmten (wählbaren) Zeitraum von der Steuereinrichtung über das Zulaufventil ermöglichte Füllung eines Zulaufbehälters.

In die elektronische Steuereinrichtung zur Programm- und Ablaufsteuerung der Geschirrspülmaschine ist eine elektronische Gesamtwassermengenerfassungseinrichtung zur Erfassung der der Geschirrspülmaschine während der Gerätelebenszeit zugeführten Gesamtwassermenge integriert. Die elektronische Gesamtwassermengenerfassungseinrichtung summiert die von der (Einzel-)Wassermengenerfassungseinrichtung für ein jeweils ausgeführtes Spülprogramm bzw. einen jeweilig ausgeführten Programmschritt zugeleitete Wassermenge über die Gerätelebenszeit auf und speichert diese (summierte) Gesamtwassermenge in einer nichtflüchtigen Datenspeichereinrichtung der Steuereinrichtung.

Weiterhin ist die Geschirrspülmaschine zur Vermeidung von Kalkablagerungen mit einer Wasserenthärtungseinrichtung (Ionentauscher) ausgestattet, durch welche die im zulaufenden Wasser enthaltenen Ca2+-lonen beispielsweise durch Na+-Ionen ersetzt werden können. Eine Regeneration des Ionentauschers erfolgt, gesteuert durch die Steuereinrichtung, durch Anwenden eines Regeneriersalzes, wobei die im Ionentauscher enthaltenen Ca2+-lonen beispielsweise durch Na+-Ionen ersetzt werden. Gesteuert durch die Steuereinrichtung erfolgt eine Regeneration des Ionentauschers, in Abhängigkeit einer vom Anwender einstellbaren Wasserhärte, jeweils nach einer wählbaren zugelaufenen Gesamt-wassermenge, so dass eine Regeneration in definierbaren Abstufungen der zugelaufenen Gesamtwassermenge ermöglicht ist und die tatsächliche Beanspruchung der Geschirrspülmaschine berücksichtigt wird. Insbesondere kann eine nachlassende Tauscherleistung auf Basis eines Kennfelds (Kennfeldsteuerung) bzw. einer vorprogrammierten Tabelle berücksichtigt werden.

### Beispiel 2

Eine Haushalts-Geschirrspülmaschine ist, wie in Beispiel 1 beschrieben, mit einer elektronischen Steuereinrichtung mit einer elektronischen Gesamtwassermengenerfassungseinrichtung und einem von der Steuereinrichtung gesteuerten Wasserzulaufsystem mit einer (Einzel-)Wassermengenerfassungseinrichtung versehen. Zur Vermeidung unnötiger Wiederholungen werden hier nur die Unterschiede zur Haushalts-Geschirrspülmaschine von Beispiel 1 erläutert und ansonsten auf die zu Beispiel 1 gemachten Ausführungen Bezug genommen.

Die Geschirrspülmaschine ist mit einer von der Steuereinrichtung gesteuerten Reinigungseinrichtung zur Abgabe von Reinigungsmittel zur Reinigung der Geschirrspülmaschine versehen. In die Reinigungseinrichtung ist zu diesem Zweck ein Reinigungsmittel eingebracht, das beispielsweise als Reiniger-Tab ("Lutschform") in kompaktierter Form vorliegt. Durch gezieltes Ablösen von Reinigungsmittel von dem Reiniger-Tab mittels Spülflüssigkeit kann, gesteuert durch die Steuereinrichtung, eine gewünschte Reinigungsmittelmenge für eine Reinigung der Geschirrspülmaschine eingesetzt werden. Eine Wahl der zugegebenen Reinigungsmittelmenge erfolgt hierbei auf Basis der zugelaufenen Gesamtwassermenge, so dass die Menge des zugeführten Reinigungsmittels in definierbaren Abstufungen der zugelaufenen Gesamtwassermenge gewählt werden kann. Eine Reinigung der Geschirrspülmaschine kann hier insbesondere auf Basis eines Kennfelds bzw. einer vorprogrammierten Tabelle erfolgen.

### Beispiel 3

Eine Haushalts-Geschirrspülmaschine ist, wie in Beispiel 1 beschrieben, mit einer elektronischen Steuereinrichtung mit einer elektronischen Gesamtwassermengenerfassungseinrichtung und einem von der Steuereinrichtung gesteuerten Wasserzulaufsystem mit einer (Einzel-)Wassermengenerfassungseinrichtung versehen. Zur Vermeidung unnötiger Wiederholungen werden hier nur die Unterschiede zur Haushalts-Geschirrspülmaschine von Beispiel 1 erläutert und ansonsten auf die zu Beispiel 1 gemachten Ausführungen Bezug genommen.

In einer nicht-flüchtigen Datenspeichereinrichtung der Steuereinrichtung der Geschirrspülmaschine wird die zugeleitete Gesamtwassermenge gespeichert und für einen externen Zugriff bereitgestellt, so dass sie, beispielsweise von einem Service-Techniker, ausgelesen werden kann. Treten Fehler bzw. Schäden beim Betrieb der Geschirrspülmaschine auf, so ist es für eine Fehleranalyse wichtig zu wissen, wie die Geschirrspülmaschine von dem Anwender tatsächlich benutzt wurde. Die der Geschirrspülmaschine zugeleitete Gesamtwassermenge bzw. die sich hieraus ergebende tatsächliche Beanspruchung der Geschirrspülmaschine, kann dem Service-Techniker bei der Fehlerbehebung wertvolle Hilfe leisten. Darüber hinaus kann die Information über die zugeleitete Gesamtwassermenge bis zum Auftreten eines Fehlers bzw. Schadens auch für eine Verbesserung möglicher Problemstellen des Geräts und demzufolge in Hinblick auf eine technische Verbesserung und Weiterentwicklung eingesetzt werden.

## Patentansprüche

1. Verfahren zum Betreiben eines wasserführenden Haushaltsgeräts, insbesondere Geschirrspül- oder Waschmaschine, mit einem von einer Steuereinrichtung gesteuerten Wasserzulaufsystem zum Zuleiten einer bemessenen Wassermenge zum Haushaltsgerät, **dadurch gekennzeichnet, dass** mittels einer Gesamtwassermengenerfassungseinrichtung eine dem Haushaltsgerät während der Gerätelebenszeit über das Wasserzulaufsystem zugeführte Gesamtwassermenge erfasst wird.

2. Verfahren nach Anspruch 1, **dadurch gekennzeichnet, dass** ein die mittels der Gesamtwassermengenerfassungseinrichtung erfasste Gesamtwassermenge repräsentierender Wert an die Steuereinrichtung übertragen wird.

3. Verfahren nach Anspruch 2, **dadurch gekennzeichnet, dass** die Steuereinrichtung in Abhängigkeit der erfassten Gesamtwassermenge eine Gerätefunktion steuert.

4. Verfahren nach Anspruch 3, **dadurch gekennzeichnet, dass** die Steuereinrichtung in Abhängigkeit der erfassten Gesamtwassermenge eine Regeneration einer Wasserenthärtungseinrichtung zur Enthärtung des zugeleiteten Wassers steuert.

5. Verfahren nach Anspruch 3, **dadurch gekennzeichnet, dass** die Steuereinrichtung in Abhängigkeit der erfassten Gesamtwassermenge eine Abgabe von Reinigungsmittel zur Reinigung des Haushaltsgeräts steuert.

6. Verfahren nach einem der Ansprüche 2 bis 5, **dadurch gekennzeichnet, dass** der an die Steuereinrichtung übertragene Wert für die Gesamtwassermenge in einer nichtflüchtigen Datenspeichereinrichtung der Steuereinrichtung gespeichert und von der Steuereinrichtung, beispielsweise für eine Fehlerdiagnose, bereitgestellt wird.

7. Wasserführendes Haushaltsgerät mit einem von einer Steuereinrichtung gesteuerten Wasserzulaufsystem zum Zuleiten einer bemessenen Wassermenge zum Haushaltsgerät, **dadurch gekennzeichnet, dass** das Haushaltsgerät eine Gesamtwassermengenerfassungseinrichtung zum Erfassen einer dem Haushaltsgerät während dessen Gesamtbetriebszeit über das Wasserzulaufsystem zugeführten Gesamtwassermenge umfasst.

8. Wasserführendes Haushaltsgerät nach Anspruch 7, **dadurch gekennzeichnet, dass** die Gesamtwassermengenerfassungseinrichtung mit der Steuereinrichtung zur Datenübertragung verbunden ist.

9. Wasserführendes Haushaltsgerät nach Anspruch 8, **dadurch gekennzeichnet, dass** die Steuereinrichtung mit einer nichtflüchtigen Datenspeichereinrichtung zur Speicherung eines Wertes für die erfasste Gesamtwassermenge ausgestattet ist.

10. Wasserführendes Haushaltsgerät nach Anspruch 9, **dadurch gekennzeichnet, dass** die Steuereinrichtung zur Steuerung einer Gerätefunktion in Abhängigkeit der erfassten Gesamtwassermenge geeignet eingerichtet ist.

11. Wasserführendes Haushaltsgerät nach Anspruch 10, **dadurch gekennzeichnet, dass** die Steuereinrichtung zur Steuerung einer Regeneration einer Wasserenthärtungseinrichtung in Abhängigkeit der erfassten Gesamtwassermenge geeignet eingerichtet ist.

12. Wasserführendes Haushaltsgerät nach Anspruch 10, **dadurch gekennzeichnet, dass** die Steuereinrichtung zur Steuerung einer Abgabe eines Reinigungsmittels zur Reinigung des Haushaltsgeräts in Abhängigkeit der erfassten Gesamtwassermenge geeignet eingerichtet ist.

## Claims

1. Method for operating a water-bearing domestic appliance, in particular a dishwasher or washing machine, having a water feed system controlled by a control device and serving to supply a measured volume of water to the domestic appliance, **characterised in that** a total water volume supplied via the water feed system to the domestic appliance during the appliance lifetime is recorded by means of a total water volume recording device.

2. Method according to claim 1, **characterised in that** a value representing the total water volume recorded by means of the total water volume recording device is transmitted to the control device.

3. Method according to claim 2, **characterised in that** the control device controls an appliance function in accordance with the recorded total water volume.

4. Method according to claim 3, **characterised in that** the control device controls a regeneration of a water softening device for softening the supplied water as a function of the recorded total water volume.

5. Method according to claim 3, **characterised in that** the control device controls a dispensing of detergent for cleaning the domestic appliance as a function of the recorded total water volume.

6. Method according to one of claims 2 to 5, **characterised in that** the value transmitted to the control device for the total volume of water supplied is stored in a nonvolatile data memory device of the control device and provided by the control device, for a fault diagnosis, for example.

7. Water-bearing domestic appliance having a water feed system controlled by a control device and serving to supply a measured volume of water to the domestic appliance, **characterised in that** the domestic appliance includes a total water volume recording device for the purpose of recording a total volume of water supplied via the water feed system to the domestic appliance during its total operating time.

8. Water-bearing domestic appliance according to claim 7, **characterised in that** the total water volume recording device is connected to the control device for data communication purposes.

9. Water-bearing domestic appliance according to claim 8, **characterised in that** the control device is equipped with a nonvolatile data memory device for storing a value for the recorded total water volume.

10. Water-bearing domestic appliance according to claim 9, **characterised in that** the control device is suitably configured for controlling an appliance function in accordance with the recorded total water volume.

11. Water-bearing domestic appliance according to claim 10, **characterised in that** the control device is suitably configured for controlling a regeneration of a water softening device as a function of the recorded total water volume.

12. Water-bearing domestic appliance according to claim 10, **characterised in that** the control device is suitably configured for controlling a dispensing of a detergent for cleaning the domestic appliance as a function of the recorded total water volume.

## Revendications

1. Procédé destiné au fonctionnement d'un appareil ménager à circulation d'eau, notamment d'un lave-vaisselle ou d'un lave-linge, comprenant un système d'amenée d'eau commandé par un dispositif de commande, pour amener une quantité d'eau mesurée vers l'appareil ménager, **caractérisé en ce qu'**une quantité totale d'eau amenée à l'appareil ménager pendant la durée de vie de l'appareil par l'intermédiaire du système d'amenée d'eau est enregistrée au moyen d'un dispositif d'enregistrement de quantité totale d'eau.

2. Procédé selon la revendication 1, **caractérisé en ce qu'**une valeur représentant la quantité totale d'eau enregistrée au moyen du dispositif d'enregistrement de quantité / totale d'eau est transmise au dispositif de commande.

3. Procédé selon la revendication 2, **caractérisé en ce que** le dispositif de commande, en fonction de la quantité totale d'eau enregistrée, commande une fonction d'appareil.

4. Procédé selon la revendication 3, **caractérisé en ce que** le dispositif de commande, en fonction de la quantité totale d'eau enregistrée, commande une régénération d'un dispositif d'adoucissement d'eau destiné à adoucir l'eau amenée.

5. Procédé selon la revendication 3, **caractérisé en ce que** le dispositif de commande, en fonction de la quantité totale d'eau enregistrée, commande une décharge de produit de nettoyage destiné à nettoyer l'appareil ménager.

6. Procédé selon l'une quelconque des revendications 2 à 5, **caractérisé en ce que** la valeur transmise au dispositif de commande pour la quantité totale d'eau est mémorisée dans un dispositif de mémorisation de données non volatil du dispositif de commande et est fournie par le dispositif de commande, par exemple pour un diagnostic d'erreurs.

7. Appareil ménager à circulation d'eau comprenant un système d'amenée d'eau commandé par un dispositif de commande, pour amener une quantité d'eau mesurée vers l'appareil ménager, **caractérisé en ce que** l'appareil ménager comprend un dispositif d'enregistrement de quantité totale d'eau destiné à enregistrer une quantité totale d'eau amenée à l'appareil ménager pendant sa durée totale de fonctionnement par l'intermédiaire du système d'amenée d'eau.

8. Appareil ménager à circulation d'eau selon la revendication 7, **caractérisé en ce que** le dispositif d'enregistrement de quantité totale d'eau est relié au dispositif de commande pour la transmission de données.

9. Appareil ménager à circulation d'eau selon la revendication 8, **caractérisé en ce que** le dispositif de commande est équipé d'un dispositif de mémorisation de données non volatil pour la mise en mémoire d'une valeur pour la quantité totale d'eau enregistrée.

10. Appareil ménager à circulation d'eau selon la revendication 9, **caractérisé en ce que** le dispositif de commande est configuré de manière appropriée pour la commande d'une fonction d'appareil en fonction de la quantité totale d'eau enregistrée.

11. Appareil ménager à circulation d'eau selon la revendication 10, **caractérisé en ce que** le dispositif de commande est configuré de manière appropriée pour la commande d'une régénération d'un dispositif d'adoucissement d'eau en fonction de la quantité totale d'eau enregistrée.

12. Appareil ménager à circulation d'eau selon la revendication 10, **caractérisé en ce que** le dispositif de commande est configuré de manière appropriée pour la décharge d'un produit de nettoyage destiné à nettoyer l'appareil ménager en fonction de la quantité totale d'eau enregistrée.
